# FASCICULE DE BREVET EUROPEEN

(11) **EP 0 084 276 B1**
(45) Date de publication et mention de la délivrance du brevet: **16.04.1986**
(21) Numéro de dépôt: 82400022.8
(22) Date de dépôt: 08.01.1982
(51) Int. Cl.: E04C 2/24, E04C 2/34

(54) **Panneaux préfabriqués pour la construction de murs de bâtiments, notamment de maisons d'habitation, et murs ainsi obtenus**
Vorgefertigte Platte zur Herstellung von Gebäudewänden, insbesondere für Häuser und mit diesen Platten hergestellte Wände
Prefabricated panels for the construction of building walls, in particular for houses, and walls so obtained

(43) Date de publication de la demande: 27.07.1983
(73) Titulaire: Serre, Michel, F-12210 Laguiole (FR)
(72) Inventeur: Serre, Michel, F-12210 Laguiole (FR)
(74) Mandataire: Joly, Jean-Jacques

## Description

La présente invention concerne des panneaux préfabriqués pour la construction de murs de bâtiments, notamment de maisons d'habitation.

On connaît, notamment du document FR-A-2 444.132, des panneaux préfabriqués comportant une paroi extérieure comprenant au moins une plaque formée de fibres liées entre elles par un liant, et une paroi intérieure reliées l'une à l'autre par un matériau isolant intercalaire présentant des évidements destinés à former, une fois plusieurs panneaux assemblés, des coffrages verticaux pour la réalisation de poteaux en béton armé.

L'inconvénient de tels panneaux réside dans le fait que les évidements ménagés dans le matériau isolant intercalaire lui-même affaiblissent les caractéristiques d'isolation des panneaux en créant des ponts thermiques.

En outre, compte tenu de la fragilité du matériau isolant intercalaire, la mise en oeuvre de tels panneaux sur chantier s'accompagne d'arrachements plus ou moins localisés qui affaiblissent encore plus les propriétés isolantes des panneaux en aggravant les ponts thermiques.

Le but de l'invention est de fournir des panneaux qui, outre les avantages déjà offerts par les panneaux connus (préfabrication simple et à faible prix de revient, grande facilité de manipulation et montage sur chantier, montage de murs sans nécessiter la réalisation préalable d'une structure portante pour l'accrochage des panneaux), permettent d'obtenir des murs présentant de très bonnes propriétés d'isolation thermique.

Ce but est atteint, conformément à l'invention, au moyen d'un panneau du type mentionné ci-avant, et dans lequel la paroi extérieure est une paroi composite isolante comprenant une plaque en matériau isolant située entre deux plaques formées de fibres liées entre elles par un liant la paroi intérieure comprenant une plaque formée de fibres liées entre elles par un liant, le matériau isolant intercalaire se présentant sous forme d'éléments intercalaires présentant lesdits évidements, reliant lesdites parois intérieure et extérieure et ménageant entre eux des espaces libres s'étendant entre les faces internes desdites parois.

On conçoit donc que l'isolation est totalement assurée à l'extérieur et en dehors de la zone où sont réalisés les poteaux et présente donc une qualité constante sur toute la surface des panneaux, même en cas de détérioration du matériau isolant intercalaire autour des poteaux, en évitant l'apparition de ponts thermiques.

Pour la confection des panneaux, l'utilisation de plaques formées de fibres liées entre elles par un liant confère au panneau les propriétés mécaniques nécessaires. Avantageusement, ces plaques sont en fibres de bois liées par une résine donc en un matériau isolant, léger et relativement bon marché.

Par ailleurs, l'utilisation d'une paroi extérieure composite isolante permet de réaliser directement un mur avec isolation par l'extérieur sans ponts thermiques.

De plus encore, grâce à la présence, dans les éléments intercalaires, d'évidements destinés à former des coffrages de poteaux, il est possible de monter un mur de façon particulièrement facile et rapide.

D'autres modes de réalisation préférés de l'invention apparaissent dans les sous-revendications.

L'invention a aussi pour objet un mur formé par un assemblage de panneaux tels que définis ci-avant. Avantageusement, le mur est complété par remplissage des espaces libres entre éléments intercalaires au moyen d'un matériau, par exemple un béton caverneux, apte à accumuler de la chaleur. On obtient ainsi un mur isolé par l'extérieur et présentant une grande inertie thermique vis-à-vis de l'intérieur.

Un mode particulier de réalisation de l'invention est décrit ci-après à titre indicatif mais non limitatif.

On se référera aux dessins annexés sur lesquels :
la figure 1 est une vue en perspective d'un panneau de base selon l'invention,
la figure 2 est une vue en élévation et en coupe transversale suivant le plan II-II de la figure 1,
la figure 3 est une vue schématique en perspective montrant un assemblage de plusieurs panneaux.

Selon l'invention,
les figures 4 et 5 sont des vues de dessus d'un panneau d'angle simple et d'un panneau d'angle double selon l'invention,
la figure 6 est une vue en perspective d'un panneau de type « chaise » selon l'invention,
la figure 7 est une vue schématique en élévation et en coupe transversale d'un exemple de réalisation d'un mur selon l'invention,
la figure 8 est une vue schématique en coupe transversale d'un module destiné à la mise en oeuvre de linteau dans un murselon l'invention, et
les figures 9 à 11 sont des vues schématiques partielles en coupe transversale montrant la réalisation d'encadrements et d'appuis de fenêtre dans un mur selon l'invention.

Le panneau préfabriqué 10 illustré par les figures 1 et 2 comprend une paroi extérieure composite formée de plaques 11, 12, 13, une paroi intérieure formée par une plaque 14 et des éléments intercalaires 15, 16, 17.

Chacune des plaques 11, 13 et 14 est formée de fibres agglomérées au moyen d'un liant, par exemple de fibres de bois noyées dans une résine, la plaque étant, au moment de sa fabrication, soumise à une compression. La plaque 14 formant paroi intérieure a une épaisseur de quelques centimètres, par exemple 4 cm, tandis que les plaques 11 et 13 ont une épaisseur inférieure, de l'ordre de quelques millimètres, par exemple 5 mm.

La plaque 12 est en un matériau isolant, tel que du polystyrène expansé et est collée sur ses deux faces respectivement aux plaques 11 et 13. L'épaisseur de la plaque 12 dépend du degré d'isolation souhaité. Elle est de préférence supérieure à 5 cm, par exemple environ 10 cm.

Les éléments intercalaires 15, 16, 17 sont constitués par des blocs moulés en un matériau isolant tel que du polystyrène expansé. Ces éléments sont collés aux plaques 13 et 14, réalisant ainsi la liaison entre les parois extérieure et intérieure du panneau. Les éléments intercalaires d'extrémité 15 et 17 sont situés le long des bords verticaux du panneau et présentent, sur leur face verticale extérieure, un évidement longitudinal 18 s'étendant sur toute la hauteur du panneau et de section sensiblement semi-circulaire. L'élément intercalaire intermédiaire 16 est situé à égale distance des bords verticaux du panneau et présente un évidement central longitudinal 19 s'étendant sur toute la hauteur du panneau et de section sensiblement circulaire. Les évidements 18 et 19 ont même rayon. Avantageusement, l'élément intercalaire intermédiaire 16 est formé de deux éléments disposés en regard l'un de l'autre et identiques l'un à l'autre et aux éléments 15 et 17. Des espaces libres 21, 22 bordés par les faces intérieures en regard des plaques 13 et 14 sont ménagés dans les intervalles entre éléments intercalaires.

Le panneau décrit ci-avant constitue un module de base pour la réalisation d'un mur selon l'invention. Un tel module a par exemple une longueur de 2 m, une hauteur de 50 cm et une épaisseur d'environ 30 cm. Bien entendu, d'autres dimensions pourront être choisies sans pour autant conduire à un panneau encombrant et malaisé à manipuler.

La figure 3 montre plusieurs panneaux 10 assemblés. Les joints verticaux entre panneaux d'une même rangée sont décalés d'une rangée à l'autre, comme dans un appareillage traditionnel de sorte que les éléments intercalaires 16 des panneaux d'une rangée se situent au droit des éléments intercalaires 15, 17 des panneaux des rangées adjacentes. Les évidements alignés 18, 19 forment des coffrages verticaux 20 qui s'étendent de façon continue sur toute la hauteur de l'assemblage et dans lesquels peuvent être disposés des fers d'armature verticaux 30. Du béton est ensuite coulé dans les coffrages 20 délimités par les éléments intercalaires afin de former des poteaux 31 en béton armé.

Dans ce qui précède, on a envisagé le cas de panneaux comportant deux éléments intercalaires d'extrémités et un élément intercalaire intermédiaire. En variante, on pourra prévoir plusieurs éléments intercalaires disposés à intervalles réguliers.

A l'angle du bâtiment à construire, lorsque la rangée est à compléter par un panneau de même longueur que le module de base, on utilise le panneau d'angle simple 40 illustré par la figure 4. Le panneau 40 se distingue du panneau 10 de la figure 1 en ce qu'il est coupé en onglet le long d'un de ses bords verticaux, et que, de ce fait, l'élément intercalaire 47 disposé le long de ce bord est situé à une distance de l'élément intermédiaire 46 inférieure à celle séparant ce dernier de l'autre élément intercalaire d'extrémité 45. Par ailleurs, on notera que deux panneaux d'angle délimitent par leurs bords verticaux en contact coupés en onglet un coffrage de section transversale supérieure à celle d'un coffrage 20, ce qui permet de mettre en place une armature verticale 32 plus importante et de couler un poteau d'angle 33 de section supérieure à celle des poteaux 31.

Lorsque la rangée est à compléter à l'angle du bâtiment par un panneau de longueur moitié de celle du module de base, on utilise alors la moitié d'un panneau d'angle double tel que celui 50 illustré par la figure 5. Le panneau 50 se distingue du panneau 40 en ce que ses deux bords verticaux sont coupés en onglet, et ses deux éléments intercalaires d'extrémité 55, 57 occupent donc une position en retrait symétriquement par rapport à l'élément intercalaire intermédiaire 56.

Aux niveaux des dalles de plancher, on utilise un panneau de type « chaise » tel que celui 60 illustré par la figure 6. Ce panneau se distingue du panneau 10 en ce que la paroi intérieure 64 et les éléments intercalaires 65, 66, 67 s'étendent, depuis le bas du panneau, sur une partie seulement de la hauteur de celui-ci, par exemple sur la moitié de la hauteur. L'espace ainsi libéré au-dessus des éléments intercalaires et de la paroi intérieure forme alors coffrage pour une joue de chaînage, sans interruption de l'isolation par l'extérieur. Des panneaux d'angle simples et doubles de type « chaise sont également préfabriqués et se déduisent des modules 40 et 50 comme le panneau 60 se déduit du panneau 10 ; il est toutefois nécessaire de prévoir des panneaux de type « chaise d'angle à droite différents des panneaux de type « chaise ≫d'angle à gauche.

On se référera maintenant à la figure 7 qui illustre un exemple de réalisation d'un étage courant à partir d'un soubassement traditionnel 70 couronné sur toute sa périphérie par un lit de mortier assurant un arasement et revêtu d'un feutre bitumineux 71 empêchant toute remontée par capillarité. Une rangée de panneaux de type « chaise est placée sur le soubassement 70 et une dalle 72 est coulée après mise en place des fers d'armature 73 du chaînage horizontal sur les panneaux « chaise » . Le bord supérieur de ceux- ci et la surface supérieure de la dalle 72 sont sensiblement au même niveau.

On réalise ensuite l'assemblage des panneaux de base et d'angle sur la hauteur voulue en terminant par une rangée de panneaux de type « chaise ». En fonction de la hauteur de l'étage, il peut être nécessaire de prévoir une rangée de panneaux 10' de hauteur réduite (par exemple de hauteur moitié), auquel cas on démarre l'assemblage par la mise en place de cette rangée. De préférence, dès qu'une rangée de panneaux est placée, un matériau apte à accumuler de la chaleur, par exemple un béton caverneux 78 est mis en place dans les espaces libres tels que 21, 22, entre éléments intercalaires. Ce béton caverneux, d'une part, contribue à assurer l'aplomb des panneaux et, d'autre part, procurera au mur terminé une bonne inertie thermique. Avant la pose de chaque nouvelle rangée, de la mousse de polyuréthane est appliquée au niveau de l'assise des joints des parois extérieures pour garantir la continuité de l'isolation. Par ailleurs, des ancres de fixation 74, par exemple en matière plastique, pourront être placées à chaque croisement de joints (comme illustré sur la figure 3), tandis que d'autres ancres 75 (voir également la figure 3) pourront avoir été prévues dans chaque panneau avec leurs têtes noyées dans la plaque 11. Les extrémités des ancres 74 et 75 font saillie à l'intérieur des coffrages 20 et des espaces libres tels que 21, 22 de sorte qu'après coulée des poteaux, elles contribuent à la tenue des panneaux.

Une fois l'assemblage des panneaux réalisé sur la hauteur de l'étage, des fers d'armature de poteaux sont mis en place et les poteaux sont coulés dans leurs coffrages. On notera que les fers doivent avoir une longueur suffisante pour assurer la reprise des poteaux raidisseurs porteurs de l'étage supérieur (voir en 76 sur la figure 7). Un lit de béton 77 est formé sur les éléments intercalaires et parois intérieures des panneaux « chaise formant la dernière rangée de l'étage afin d'assurer le nivellage ainsi que la garde à prévoir pour les revêtements de sol sur la dalle 72 pour arriver à une hauteur libre sous plafond définie. Ensuite, une dalle 72' est coulée après mise en place des armatures 73' du chaînage horizontal au-dessus du lit de béton 77.

On obtient un mur avec isolation continue par l'extérieur. Des enduits intérieur et extérieur sont ensuite réalisés de façon traditionnelle.

Les figures 9 à 11 illustrent des détails de réalisation au niveau des percements.

Pour la mise en oeuvre des linteaux, on utilise un module 80 présentant une paroi extérieure composite isolante 81 analogue à celle des panneaux 10 décrits ci-avant. Un retour 82 de cette paroi est prévu du côté inférieur du module 80 et se raccorde à la paroi intérieure 84. Celle-ci a une hauteur réduite à la manière d'un bloc de type « chaise". La paroi 81, le retour 82 et la paroi 84 forment un coffrage à l'intérieur duquel des fers d'armature 85 sont pré-positionnés dans un lit de béton 86. L'armature 73' du chaînage horizontal situé au-dessus du module 80 est représenté en tirets.

Au niveau des encadrements, on peut utiliser un pré-cadre en bois 90 fixé contre un bord vertical des panneaux tels que 10 (figure 9). En variante (figure 10), notamment en vue de la fixation de gonds de volets, on peut réaliser un encadrement traditionnel en béton 91. A cet effet, la paroi extérieure est coupée en onglet et le béton est coulé le long du bord vertical du panneau 10 après mise en place d'un coffrage 92. Il est alors préférable de légèrement reculer par sciage et recollage l'élément intercalaire 17 situé à ce niveau afin de conserver une isolation thermique continue le long du bord de l'encadrement.

Enfin, comme le montre la figure 11, un appui de fenêtre préfabriqué 95 de type quelconque peut être mis en place à la partie supérieure d'un panneau 10, après réduction correspondante de la hauteur de la paroi extérieure et des éléments intercalaires.

De ce qui précède, on conçoit que les panneaux conformes à l'invention permettent de réaliser avec simplicité, rapidité et à faible coût des murs présentant de très bonnes propriétés d'isolation et pouvant remplir une fonction d'accumulateur thermique.

## Revendications

1. Panneau préfabriqué (10, 40, 50, 60) comportant une paroi extérieure (11, 12, 13 ; 81) comprenant au moins une plaque formée de fibres liées entre elles par un liant et une paroi intérieure (14, 84) reliées l'une à l'autre par un matériau isolant intercalaire (15, 16, 17 ; 45, 46, 47 ; 55, 56, 57 ; 65, 66, 67) présentant des évidements (18, 19) destinés à former, une fois plusieurs panneaux assemblés, des coffrages verticaux (20) pour la réalisation de poteaux (31, 33) en béton armé caractérisé en ce que la paroi extérieure est une paroi composite isolante comprenant une plaque en matériau isolant (12) située entre deux plaques (12, 13) formées de fibres liées entre elles par un liant, la paroi intérieure comprend une plaque (14 ; 84) formée de fibres liées entre elles par un liant et en ce que le matériau isolant intercalaire se présente sous forme d'éléments intercalaires (15, 16, 17 ; 45, 46, 47 ; 55, 56, 57 ; 65, 66, 67) présentant lesdits évidements (18, 19), reliant lesdites parois intérieure et extérieure et ménageant entre eux des espaces libres (21, 22) s'étendant entre les faces internes desdites parois.

2. Panneau selon la revendication 1, caractérisé en ce que les plaques (11, 13, 14) sont en fibres de bois liées par une résine.

3. Panneau selon l'une quelconque des revendications 1 et 2, caractérisé en ce qu'il comprend deux éléments intercalaires d'extrémité (15, 17) disposés le long des bords verticaux du panneau et au moins un élément intercalaire intermédiaire (16).

4. Panneau selon la revendication 3, caractérisé en ce que les éléments intercalaires (15, 16, 17) sont constitués par des éléments moulés en polystyrène.

5. Panneau d'angle selon l'une quelconque des revendications 1 à 4, caractérisé en ce qu'il comprend un bord vertical coupé en onglet et un élément intercalaire situé au voisinage de ce bord vertical de sorte qu'un coffrage pour un poteau d'angle (33) peut être formé par jonction des bords verticaux coupés en onglet de deux panneaux d'angle.

6. Panneau selon l'une quelconque des revendications 1 à 5, destiné à être mis en place au niveau d'une dalle de plancher, caractérisé en ce qu'il comporte des éléments intercalaires et une paroi intérieure qui s'étendent sur une partie seulement de la hauteur du panneau (60) depuis le bord inférieur de celui-ci.

7. Mur comprenant des panneaux préfabriqués selon l'une quelconque des revendications précédentes, ainsi que des poteaux en béton armé logés dans les coffrages verticaux formées par les évidements des éléments intercalaires, caractérisé en ce qu'il comprend en outre un matériau apte à accumuler de la chaleur logé dans lesdits espaces libres (21, 22) ménagés entre les éléments intercalaires.

## Claims

1. Prefabricated panel (10, 40, 50, 60) consisting of an external wall (11, 12, 13 ; 81) comprising at least one plate composed of fibers bounded together by a binder, and an internal wall (14, 84), interconnected by an intercalated insulating material (15, 16, 17 ; 45, 46, 47 ; 55, 56, 57 ; 65, 66, 67) and having recesses (18, 19) designed to form after assembling of a plurality of panels, vertical casings (20) for producing reinforced concrete posts (31, 33), characterized in that the external wall is an insulating composite wall comprising a plate in insulating material (12) situated between two plates (12, 13) formed by fibers bounded together by a binder, the internal wall comprises a plate (14 ; 84) formed by fibers bounded together by a binder, and in that the intercalated insulating material is in the form of intercalated elements (15, 16, 17 ; 45, 46, 47 ; 55, 56, 57 ; 65, 66, 67) provided with said recesses (18, 19), connecting said internal and external walls and providing therebetween free spaces (21, 22) extending between the internal faces of said walls.

2. Panel according to claim 1, characterized in that the plates (11, 13, 14) are in wood fibers bounded by a resin.

3. Panel according to any one of claims 1 and 2, characterized in that it comprises two intercalated end elements (15, 17) placed along the vertical edges of the panel and at least one intermediate intercalated element (16).

4. Panel according to claim 3, characterized in that the intercalated elements (15, 16, 17) are constituted of moulded elements in polystyrene.

5. Angle panel according to 'any one of claims 1 to 4, characterized in that it comprises a mitre-cut vertical edge and an intercalated element situated close to said vertical edge so that a casing for an angle post (33) can be formed by joining the two mitre-cut vertical edges of two angle panels.

6. Panel according to any one of claims 1 to 5, designed to be positioned at the level of a floor slab, characterized in that it comprises intercalated elements and an internal wall which extend over part only of the height of the panel (60) from the lower edge thereof.

7. Wall comprising prefabricated panels according to any one of the preceding claims, as well as reinforced concrete posts housed in the vertical casings formed by the recesses of the intercalated elements, characterized in that it further comprises a material adapted to store heat and located in said free spaces (21, 22) provided between the intercalated elements.

## Patentansprüche

1. Vorgefertigte Platte (10, 40, 50, 60) mit einer Außenwand (11, 12, 13 ; 81), die aus wenigstens einer Tafel besteht, die aus durch ein Bindemittel miteinander verbundenen Fasern gebildet ist, und mit einer Innenwand (14, 84), die durch ein isolierendes Zwischenmaterial (15, 16, 17 ; 45, 46, 47 ; 55, 56, 57 ; 65, 66, 67) miteinander verbunden sind, das Ausnehmungen (18,19) aufweist, die bei Zusammenbau mehrerer Platten senkrechte Schalungen (20) zur Herstellung von Pfosten (31, 33) aus Stahlbeton bilden sollen, dadurch gekennzeichnet, daß die Außenwand eine isolierende Verbundwand ist, die aus einer Tafel (12) aus Isoliermaterial besteht, die zwischen zwei aus durch ein Bindemittel miteinander verbundenen Fasern gebildete Tafeln (12, 13) angeordnet ist, wobei die Innenwand aus einer Tafel (14 ; 84) besteht, die aus durch ein Bindemittel miteinander verbundenen Fasern gebildet ist, und daß das zwischenliegende Isoliermaterial in Form von Zwischenelementen (15, 16, 17 ; 45, 46, 47 ; 55, 56, 57 ; 65, 66, 67) vorliegt, die die inneren und die äußeren Wände miteinander verbinden und zwischen sich freie Räume (21, 22) bilden, die sich zwischen den Innenflächen der Wände erstrecken.

2. Platte nach Anspruch 1, dadurch gekennzeichnet, daß die Tafeln (11, 13, 14) aus durch ein Harz miteinander verbundenen Holzfasern bestehen.

3. Platte nach einem der Ansprüche 1 und 2, dadurch gekennzeichnet, daß sie folgendes aufweist : zwei endseitige Zwischenelemente (15, 17), die längs senkrechter Ränder der Platte angeordnet sind, und wenigstens ein mittleres Zwischenelement (16).

4. Platte nach Anspruch 3, dadurch gekennzeichnet, daß die Zwischenelemente (₁5, 16, 17) durch aus Polystyrol geformte Elemente gebildet sind.

5. Winkelplatte nach einem der Ansprüche 1 bis 4, dadurch gekennzeichnet, daß sie einen auf Gehrung geschnittenen senkrechten Rand und ein Zwischenelement aufweist, das sich in Nähe dieses senkrechten Rands derart befindet, daß durch die Vereinigung der senkrechten auf Gehrung geschnittenen Ränder zweier Winkelplatten eine Schalung für einen Winkelpfosten gebildet werden kann.

6. Platte nach einem der Ansprüche 1 bis 5 zur Anbringung in Höhe einer Bodenfliese, dadurch gekennzeichnet, daß sie Zwischenelemente und eine Innenwand aufweist, die sich nur auf einem Teil der Höhe der Platte (60) von deren unteren Rand aus erstrecken.

7. Wand aus vorgefertigten Platten nach einem der vorhergehenden Ansprüche und Pfosten aus Stahlbeton in den durch die Ausnehmungen der Zwischenwände gebildeten senkrechten Schalungen, dadurch gekennzeichnet, daß sie ferner aus einem Material besteht, das Wärme speichern kann und in den freien Räumen (21, 22) zwischen den Zwischenelementen angeordnet ist.
